# FASCICULE DE BREVET EUROPEEN

(11) **EP 1 083 816 B1**
(45) Date de publication et mention de la délivrance du brevet: **18.06.2003**
(21) Numéro de dépôt: 99913383.8
(22) Date de dépôt: 12.04.1999
(51) Int. Cl.: A47K 10/36

(54) **DISPOSITIF D'INTRODUCTION D'UNE BANDE DE MATERIAU DANS UN APPAREIL DISTRIBUTEUR DE MATERIAUX D'ESSUYAGE**
EINFÜHRUNGSVORRICHTUNG FÜR EINE MATERIALBAHN IN EINEN WISCHMATERIALSPENDER
DEVICE FOR INSERTING A MATERIAL STRIP IN A WIPING MATERIAL DISPENSING APPARATUS

(30) Priorité: 27.05.1998 FR 9806874
(43) Date de publication de la demande: 21.03.2001
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: FR9900842
(87) Numéro de publication internationale: WO99060908

(56) Documents cités:
- FR-A- 2 739 545
- FR-A- 2 746 621
- FR-A- 2 751 316

## Description

L'invention se rattache au secteur technique des appareils distributeurs de matériaux d'essuyage du type papier ouaté ou similaire en vue de l'essuyage des mains, papier toilettes, la bande de matériau pouvant être en position pliée ou non pliée.

Le Demandeur a développé de nombreux appareils distributeurs de ce type dans des versions de distribution automatique ou semi-automatique.

Les appareils distributeurs sont du type comprenant un carter (1) susceptible de recevoir à pivotement un couvercle (3). Le carter reçoit des flasques (2) support d'un porte-bobine (4) de matériau d'essuyage dans sa partie haute. En partie basse, un tambour (5) est monté libre en rotation avec lesdits flasques et est agencé pour recevoir le dispositif de coupe (6). Le tambour peut être agencé à l'une de ses extrémités avec un excentrique (7) associé à un ressort de lancement et de rappel (8) dont une extrémité (8a) est fixé à un doigt (7a) associé à l'excentrique et l'autre extrémité (8b) à une partie fixe de l'un des flasques (2) latéraux du carter. Généralement, il est prévu, dans la partie basse de l'appareil et sur l'avant en regard du tambour, un volet (9) de protection articulé susceptible d'éviter l'introduction des mains de l'utilisateur et tout contact inopportun avec le dispositif de coupe. Un galet presseur (10) est disposé entre les flasques du carter et prend appui sur le tambour. La bande de matériau, en provenance de la bobine, est introduite entre ledit tambour et ledit galet presseur.

Le chargement de l'appareil est empirique, car les opérateurs de service chargés de l'entretien et de la maintenance, n'attendent pas systématiquement que les bobines de matériau soient en situation de quasi-finition, et on constate un large déchet et gaspillage car les opérateurs changent les bobines. même non finies pour éviter la rupture de fonctionnement des appareils.

Pour éviter un temps d'inutilisation de l'appareil en raison de l'épuisement de la bobine de matériau, le Demandeur a déjà proposé dans ses réalisations la possibilité pour un opérateur de prendre le rouleau de bobine en service non épuisé et de le placer en arrière du tambour dans le fond du carter, tout en réapprovisionnant d'une bobine neuve le porte-bobine avec un rouleau de réserve. Afin d'assurer la finition du rouleau de service, l'appareil du tambour a ainsi été agencé avec des moyens de renvoi de la bande de matériau vers la zone d'entraînement par le tambour. Par cette mise en oeuvre, le Demandeur a prévu d'agencer le couvercle (3) de l'appareil avec une forme profilée en barrette disposée horizontalement et à une certaine hauteur sur le couvercle pour venir, lors de la fermeture de celui-ci, en contact avec l'extrémité de la bande de matériau du rouleau de réserve et la guider vers la zone de passage et d'introduction entre le tambour et le moyen presseur.

Cette mise en oeuvre, bien que satisfaisante, entraîne néanmoins la distribution, pendant une période donnée correspondant à la finition du rouleau de service, de deux bandes de papier, l'une en provenance du rouleau de service situé dans le fond de l'appareil, l'autre en provenance du rouleau de réserve.

La mise en oeuvre reste néanmoins peu pratique pour un tel chargement.

On connaît par le brevet FR 2751316 du demandeur un appareil de type précité incluant en plus un volet articulé disposé à l'avant du tambour (5), une plaque profilée pivotante étant disposée à l'arrière du tambour et susceptible de recevoir en appui le rouleau de service en cours de finition, ladite plaque coopérant avec un mécanisme susceptible de verrouiller en position ledit volet en situation de chargement d'un rouleau de réserve et mise en place du rouleau de service en vue de sa finition.

Le but recherché selon l'invention était donc de remédier aux inconvénients précités en proposant une solution simple en déclenchant le distributeur du matériau en provenance du rouleau de réserve une fois épuisé seulement le rouleau de service. Ce but est atteint par l'appareil distributeur selon la revendication 1.

Des modes de réalisation particuliers sont définis dans les revendications dépendantes.

Selon une caractéristique de l'invention, le dispositif d'introduction d'une bande de matériau dans un appareil distributeur de matériaux d'essuyage du type comprenant un carter, un couvercle, le carter présentant des flasques support d'un porte-bobine, un tambour avec dispositif de coupe, le tambour incluant un excentrique associé à un ressort de lancement et de rappel, un volet de protection étant disposé à l'avant du tambour, un galet presseur prenant appui sur le tambour, est remarquable en ce que le volet protection présente en prolongement supérieur un cadre support agencé pour recevoir un volet secondaire articulé et en ce que une plaque profilée pivotante est disposée à l'arrière du tambour et susceptible de recevoir en appui le rouleau de service en cours de finition, et en ce que ladite plaque coopère avec un mécanisme susceptible de verrouiller en position le volet secondaire en situation de chargement d'un rouleau de réserve et mise en place du rouleau de service en vue de sa finition.

Ces caractéristiques et d'autres encore ressortiront bien de la suite de la description.

Pour fixer l'objet de l'invention illustré d'une manière non limitative aux figures des dessins où :
- La figure 1 est une vue de profil de l'appareil distributeur selon l'invention en phase normale de distribution d'une bobine de matériau.
- La figure 2 est une vue similaire à la figure 1 illustrant la présentation de l'extrémité d'une bande de matériau issue d'un rouleau de réserve, tandis que le rouleau de service est en cours d'épuisement.
- La figure 3 est une vue en perspective partielle avant montage du dispositif d'introduction d'une bande de matériau entre le tambour et l'élément presseur, et son mécanisme d'armement.
- La figure 4 est une vue de face selon la figure 2.

Afin de rendre plus concret l'objet de l'invention, on le décrit maintenant d'une manière non limitative illustrée aux figures des dessins.

L'appareil distributeur comprend les éléments décrits précédemment.

Le volet (9) de protection présente latéralement des axes en saillie (9a) s'engageant à pivotement dans des ouvertures (2b) ménagées sur les flasques (2a) du carter. Un ressort de rappel (8) assure la liaison élastique entre ledit volet par une patte d'attache (9b) à un doigt en saillie (7a) formé sur l'excentrique (7).

Selon l'invention, le volet (9) de protection disposé en regard du tambour (5) présente, en prolongement supérieur, un cadre support (11) rapporté ou moulé avec ledit volet, ce cadre étant agencé pour recevoir, à titre complémentaire, un volet secondaire (12) articulé par rapport audit cadre. Ce cadre présente avantageusement des ouvertures (11a) pour le passage et l'introduction d'axes (12a) d'articulation dudit volet secondaire et, dans sa partie supérieure, des ouvertures (11b) supplémentaires pour la réception et le maintien du galet presseur (10) à travers les axes (10a) d'extrémité de ce dernier. Ledit volet secondaire (12) présente, au moins sur un côté, une forme en saillie (12b) débordante et susceptible de constituer un plan d'appui et de retenue, ainsi qu'il sera décrit par la suite. Ledit volet secondaire (12) comprend également longitudinalement une patte de préhension (12c) et de manipulation par l'utilisateur, ainsi qu'il apparaîtra par la suite. Le volet secondaire (12) présente autour de son axe (12a) de pivotement un moyen de rappel (13) du type ressort à épingle dont les extrémités (13a - 13b) sont fixées respectivement dans l'épaisseur dudit volet secondaire et en appui sur le volet (9). Ce ressort agit en torsion lorsque le volet (12) est pivoté vers l'avant pour plaquer le volet (12) sur le volet (9).

Ledit volet secondaire peut donc être pivoté, d'une part par l'opérateur pour son relevage, comme représenté figure 2 des dessins, selon la flèche F, ou sous l'action d'un mécanisme d'armement décrit par la suite.

Le cadre support (11) présente en outre une échancrure centrale (11c) permettant le passage d'un levier profilé (14). Ledit cadre support présente par ailleurs une forme en crochet (11d) orienté vers le volet secondaire.

Selon l'invention, le carter de l'appareil distributeur est susceptible de recevoir, dans son fond et à l'arrière du tambour (5), une plaque profilée (15) incurvée en V et articulée, par sa partie médiane, ou zone d'angulation par un axe (15a) s'engageant dans des ouvertures (2d) ménagées sur les flasques du carter. Cette plaque (15) est soumise à la sollicitation d'un ressort de rappel (16) dont une extrémité (16a) est fixée au flasque (2a) en regard du carter ou sur le fond de celui-ci, tandis que l'autre extrémité (16b) est fixée sur un doigt en saillie (15b) établi sur la partie avant de ladite plaque. On comprend ainsi que cette dernière est susceptible d'un pivotement à l'encontre du moyen élastique de rappel précité. Ce pivotement et la mise en tension dudit ressort (16) sont obtenus lorsque l'opérateur positionne le rouleau de service (RS) en cours de finition sur la plaque (15). Le poids dudit rouleau de service est supérieur à la force de résistance du ressort, de sorte qu'il se produit, comme représenté figure 2, le basculement vers l'arrière de la plaque.

Une bielle (17) de liaison guidée par des pattes (18a - 18b) formées sur le flasque (2a) du carter est solidarisée à son extrémité arrière (17a) à la plaque (15) précitée par le biais d'un axe (15c) de liaison ou équivalent formé sur la plaque (15). L'extrémité avant (17b) de la bielle (17) est agencée avec un profil formant came. Un levier (14) profilé est monté articulé sur l'axe (9a) de pivotement du volet principal (9) par le biais d'une échancrure oblongue (14d) appropriée et d'un moyen de verrouillage (19). L'extrémité supérieure dudit levier (14) est profilée, coudée en (14b) puis forme crochet (14c). La partie coudée est susceptible de se trouver dans la zone d'échancrure (11c) du cadre, tandis que la partie crochet (14c) dudit levier vient se positionner dans la partie complémentaire (11d) du cadre support (11).

En se référant aux figures 1 et 2 des dessins, le fonctionnement est le suivant :

En phase normale de fonctionnement, figure 1, le volet principal (9) se trouve en rapprochement maximum du tambour (5) grâce à la liaison élastique de rappel (8) entre le volet principal et l'excentrique en bout de tambour. Le volet secondaire (12) est abaissé et vient en appui sur le volet (9).

La plaque (15) est en position de non basculement, et par l'effet de rappel du ressort (16), elle pousse vers l'avant la bielle (17) qui soulève le levier (14). Ce dernier, par sa partie crochet (14c), se trouve dégagé du volet secondaire (12) en s'engageant avec la partie complémentaire établie sur le cadre support (11), ou dans un plan adjacent à ladite partie.

Pour effectuer le chargement d'un rouleau de réserve (RR), l'opérateur enlève le rouleau de service (RS), le met au fond de l'appareil sur la plaque (15) qui pivote par l'effet du poids dudit rouleau. L'opérateur procède préalablement au basculement vers l'avant du volet (12) secondaire par appui sur la patte de préhension (12c) qui lui est associée en libérant ainsi l'espace entre le volet principal et le tambour et ce à l'encontre du moyen élastique (13). Il positionne la bobine de réserve (RR) en laissant pendante l'extrémité libre (RR1) de cette dernière en regard du volet secondaire (12). II peut alors refermer le couvercle de l'appareil.

Dans cette phase, la plaque (15) a pivoté vers l'arrière du carter en entraînant avec elle le déplacement en arrière, selon la flèche F1 de la bielle (17). Celle-ci ne soutient plus le levier (14), de sorte qu'il tombe par gravité. La partie inférieure (14d) formée sous le crochet (14c) prend appui sur la patte (12b) du volet (12) en assurant ainsi le verrouillage en position du volet. La bande (RR1) du rouleau de réserve est pendante entre le volet (12) et le tambour (5).

Lors de l'épuisement du rouleau de service (RS), le poids de ce dernier décroît jusqu'à correspondre en final au poids du mandrin seul de la bobine. Ce poids est inférieur à la force de rappel du ressort (16) provoquant alors le relèvement de la plaque (15). Ce pivotement entraîne le déplacement vers l'avant de la bielle (17) qui prend contact par son extrémité avec le levier (14), en libérant ainsi, le volet secondaire (12) qui, sous l'effet de détente du ressort (13), reprend sa position initiale, et pousse l'extrémité de la bande de matériau de réserve entre le tambour et l'élément presseur.

Dans une variante de réalisation, le rouleau de service est porté par des embouts (20) montés sur des pattes (21) à capacité élastique de déformation, établies à l'arrière du carter. Le rouleau de service en finition présente un certain diamètre qui lui fait repousser la plaque (15) à l'encontre de son moyen élastique de rappel (16). La réduction du diamètre du rouleau de service provoque le relevage progressif de la plaque jusqu'à mettre en contact la bielle (17) et le levier (14) et libérer le volet (12).

Les avantages ressortent bien de l'invention. On souligne la simplicité des mécanismes utilisés, le fonctionnement automatique qui permet d'éviter tout gaspillage de matériau.

## Revendications

1. Appareil distributeur de matériaux d'essuyage comprenant un dispositif d'introduction d'une bande de matériau dans l'appareil distributeur, l'appareil comprenant un carter (1), un couvercle (3), le carter présentant des flasques (2) support d'un porte-bobine (4), un tambour (5) avec dispositif de coupe (6), le tambour incluant un excentrique (7) associé à un ressort de lancement et de rappel (8), un volet de protection (9) étant disposé à l'avant du tambour, un galet presseur (10) prenant appui sur le tambour, une plaque profilée (15) pivotante étant disposée à l'arrière du tambour (6) et susceptible de constituer un appui du rouleau de service en cours de finition,
**caractérisé en ce que** le volet protection (9) présente en prolongement supérieur un cadre support (11) agencé pour recevoir un volet secondaire (12) articulé, **et en ce que** ladite plaque profilée (15) pivotante disposée à l'arrière du tambour et susceptible de recevoir en appui le rouleau de service en cours de finition coopère avec un mécanisme de poussée et d'armement (14 - 17) susceptible de verrouiller en position le volet secondaire (12) en situation de chargement d'un rouleau de réserve (RR) et mise en place du rouleau de service (RS) en vue de sa finition.

2. Appareil distributeur comprenant ledit dispositif selon la revendication 1, **caractérisé en ce que** la plaque (15) est montée articulée par rapport au flasque du carter et est soumise à un mouvement pivotant à l'encontre d'un ressort de rappel (16), ladite plaque étant agencée avec une forme en saillie (15c) de liaison et d'accouplement avec l'un des éléments du mécanisme de poussée et d'armement du volet secondaire (12).

3. Appareil distributeur comprenant ledit dispositif selon la revendication 2, **caractérisé en ce que** la plaque (15) présente un doigt en saillie (15b) permettant la fixation d'une extrémité (16b) du ressort (16), l'autre extrémité de ce dernier (16a) étant fixée au flasque (2a).

4. Appareil distributeur comprenant ledit dispositif selon l'une quelconque des revendications 1 et 2, **caractérisé en ce que** le mécanisme de poussée et d'armement du volet de protection (12) inclut une bielle de liaison (17) guidée sur l'un des flasques (2a) du carter, ladite bielle étant accouplée par son extrémité arrière à la plaque (15) et étant profilée, dans sa partie avant, pour coopérer avec un levier (14) susceptible de verrouiller en position le volet (12).

5. Appareil distributeur comprenant ledit dispositif selon la revendication 1, **caractérisé en ce que** le volet principal (9) est monté pivotant par rapport au carter à l'encontre d'un moyen élastique de rappel (8) dont une extrémité est fixée audit volet et l'autre à l'excentrique.

6. Appareil distributeur comprenant ledit dispositif selon la revendication 4, **caractérisé en ce que** la bielle (17) présente une extrémité avant (17b) en forme de came pour coopérer avec la partie basse dudit levier (14), **et en ce que** ledit levier (14) est monté articulé sur l'axe de pivotement (9a) du volet principal dans une échancrure oblongue (14d), l'extrémité supérieure dudit levier étant profilée, coudée et formant crochet (14c) dans sa partie supérieure.

7. Appareil distributeur comprenant ledit dispositif selon la revendication 6, **caractérisé en ce que** le volet secondaire (12) présente, sur un côté, une forme en saillie (12b) constituant un plan d'appui de l'extrémité en crochet dudit levier (14) en position de verrouillage lors du basculement vers l'avant du volet de protection lors de la mise en place du rouleau de réserve (RR), **et en ce que** ledit volet secondaire est monté pivotant à l'encontre d'un moyen de rappel (13).

8. Appareil distributeur comprenant ledit dispositif selon l'une quelconque des revendications précédentes, **caractérisé en ce que** le rouleau de service est porté par des embouts (20) montés sur des pattes (21) à capacité élastique de déformation, établies à l'arrière du carter, **en ce que** le rouleau de service en finition présente un certain diamètre qui lui fait repousser la plaque (15) à l'encontre de son moyen élastique de rappel (16), et **en ce que** la réduction du diamètre du rouleau de service provoque le relevage progressif de la plaque jusqu'à mettre en contact la bielle (17) et le levier (14) et libérer le volet (12).

## Patentansprüche

1. Spender von Aufwischmaterial mit einer Vorrichtung für die Einführung einer Materialbahn in den Spender, wobei das Spendegerät ein Gehäuse (1) mit Seitenwänden (2) als Halter eines Spulenträgers (4), einen Deckel (3), eine Trommel (5) mit Schneidvorrichtung (6) einschließlich eines mit einer Auslöse- und Rückholfeder (8) kombinierten exzentrischen Teils (7), eine vor der Trommel angeordnete Schutzklappe (9), eine an der Trommel aufliegende Anpressrolle (10) und eine drehbar gelagerte Profilplatte (15) umfasst, die auf der Rückseite der Trommel (6) angeordnet und geeignet ist, eine Auflage für die zu Ende gehenden Betriebsrolle zu bilden,
**dadurch gekennzeichnet, dass** die Schutzklappe (9) in oberer Verlängerung einen Stützrahmen (11) aufweist, der für die Aufnahme einer zweiten, angelenkten Klappe (12) ausgebildet ist, und **dadurch gekennzeichnet, dass** die auf der Rückseite der Trommel drehbar gelagerte Profilplatte (15), an der die zu Ende gehende Betriebsrolle aufliegen kann, mit einem Schub- und Rüstmechanismus (14 - 17) zusammenwirkt, der geeignet ist, die zweite Klappe (12) beim Laden einer Reserverolle (RR) und Einrichten der zu Ende zu bringenden Betriebsrolle (RS) in ihrer Position zu blockieren.

2. Spender mit der Vorrichtung nach Anspruch 1, **dadurch gekennzeichnet, dass** die Platte (15) an der Seitenwand des Gehäuses angelenkt und gegenüber einer Rückholfeder (16) einer Schwenkbewegung ausgesetzt ist, wobei die Platte mit einer vorspringenden Form (15c) für die Verbindung und Verkoppelung mit einem der Teile des Schub- und Rüstmechanismus der zweiten Klappe (12) ausgebildet ist.

3. Spender mit der Vorrichtung nach Anspruch 2, **dadurch gekennzeichnet, dass** die Platte (15) einen vorspringenden Stift (15b) aufweist, der die Befestigung eines Endes (16b) der Feder (16) ermöglicht, während das andere Ende (16a) an der Seitenwand (2a) befestigt ist.

4. Spender mit der Vorrichtung nach Anspruch 1 oder 2, **dadurch gekennzeichnet, dass** der Schub- und Rüstmechanismus der Schutzklappe (12) eine Verbindungsstange (17) umfasst, die an einer der Seitenwände (2a) des Gehäuses entlang geführt wird, wobei diese Stange am hinteren Ende mit der Platte (15) verbunden und im vorderen Teil profiliert ist, um mit einem Hebel (14) zusammenzuwirken, der geeignet ist, die Klappe (12) in Position zu verriegeln.

5. Spender mit der Vorrichtung nach Anspruch 1, **dadurch gekennzeichnet, dass** die Hauptklappe (9) gegenüber einer elastischen Rückholeinrichtung (8), von der ein Ende an dieser Klappe und das andere an dem exzentrischen Teil befestigt ist, drehbar gelagert ist.

6. Spender mit der Vorrichtung nach Anspruch 4, **dadurch gekennzeichnet, dass** die Stange (17) ein nockenförmiges Vorderteil (17b) aufweist, um mit dem unteren Teil des besagten Hebels (14) zusammenzuwirken, und **dadurch gekennzeichnet, dass** der Hebel (14) an der Schwenkachse (9a) der Hauptklappe in einem länglichen Ausschnitt (14d) angelenkt ist, wobei das obere Ende des Hebels profiliert, abgewinkelt und im oberen Teil mit einem Haken (14c) versehen ist.

7. Spender mit der Vorrichtung nach Anspruch 6, **dadurch gekennzeichnet, dass** die zweite Klappe (12) an einer Seite eine vorspringende Form (12b) aufweist als Auflagefläche für das hakenförmige Ende des Hebels (14) in Verriegelungsposition beim Umkippen der Schutzklappe nach vorne während des Einsetzens der Reserverolle (RR), und **dadurch gekennzeichnet, dass** die zweite Klappe gegenüber einer Rückholeinrichtung (13) drehbar gelagert ist.

8. Spender mit der Vorrichtung nach einem der vorhergehenden Ansprüche, **dadurch gekennzeichnet, dass** die Betriebsrolle durch auf elastisch verformbare Laschen (21) auf der Rückseite des Gehäuses angebrachte Ansatzstücke (20) getragen wird, und **dadurch gekennzeichnet, dass** die zu Ende gehende Betriebsrolle einen bestimmten Durchmesser aufweist, der ein Zurückschieben der Platte (15) gegen ihre elastische Rückholeinrichtung (16) zur Folge hat, und
**dadurch gekennzeichnet, dass** die Verringerung des Durchmessers der Betriebsrolle das allmähliche Anheben der Platte bewirkt, bis die Stange (17) und der Hebel (14) in Kontakt sind und die Klappe (12) freigegeben wird.

## Claims

1. Wipe material dispensing machine comprising a device for loading a strip of material into the dispensing machine, the machine comprising a housing (1), a cover (3), the housing having end shields (2) which support a reel holder (4), a drum (5) with a cutting device (6), the drum including a cam (7) associated with a start and return spring (8), a protective flap (9) being located in front of the drum, a pressure roller (10) pressing against the drum, a swivelling profiled plate (15) being located towards the rear of drum (6) and capable of supporting the roll of material when it has nearly been used up,
**characterised in that** protective flap (9) extends upwards as a support frame (11) designed to accommodate a secondary articulated flap (12), and **in that** said pivoting profiled plate (15) located to the rear of the drum and capable of accommodating and supporting the roll of material when it has nearly been used up cooperates with a thrust and setting mechanism (14-17) capable of locking the secondary flap (12) in position when a spare roll (RR) of material is loaded and the service roll (RS) is nearly used up.

2. Dispensing machine comprising said device as claimed in claim 1, **characterised in that** plate (15) is mounted so that it is articulated relative to the end shield of the housing and is subjected to a swivelling movement in opposition to a return spring (16), said plate being designed with a protruding shape (15c) to connect and couple it to one of the elements of the thrust and setting mechanism of the secondary flap (12).

3. Dispensing machine comprising said device as claimed in claim 2, **characterised in that** plate (15) has a protruding stud (15b) used to attach one end (16b) of spring (16), the other end of the latter (16a) being attached to end shield (2a).

4. Dispensing machine comprising said device as claimed in either claim 1 or 2, **characterised in that** the thrust and setting mechanism for protective flap (12) includes a connecting bar (17) which is guided on one of the end shields (2a) of the housing, the rear end of said connecting bar being connected to plate (15) and its front part being shaped in order to cooperate with a lever (14) capable of locking flap (12) in position.

5. Dispensing machine comprising said device as claimed in claim 1, **characterised in that** main flap (9) is mounted so that it swivels relative to the housing in opposition to an elastic return means (8), one end of which is attached to said flap, the other end being attached to the cam.

6. Dispensing machine comprising said device as claimed in claim 4, **characterised in that** connecting bar (17) has a front end (17b) shaped like a cam in order to cooperate with the lower part of said lever (14), and **in that** said lever (14) is mounted so that it is articulated on the swivel shaft (9a) of the main flap in oblong hole (14d), the upper end of said lever being shaped and bent so that its upper part forms a hook (14c).

7. Dispensing machine comprising said device as claimed in claim 6, **characterised in that** secondary flap (12) has, on one side, a protruding shape (12b) constituting a support surface for the hook end of said lever (14) when it is locked in position as the protective flap swivels forward when the spare roll (RR) is loaded, and **in that** said secondary flap is swivellably mounted in opposition to a return means (13).

8. Dispensing machine comprising said device as claimed in any of the above claims, **characterised in that** the service roll is supported by end fittings (20) mounted on tabs (21) capable of elastic deformation located on the rear of the housing, and **in that** the service roll, when it is nearly used up, has a specific diameter which causes it to push plate (15) in opposition to its elastic return means (16), and **in that** the reduced diameter of the service roll causes the plate to gradually rise until it brings connecting bar (17) and lever (14) into contact and releases flap (12).
